# DEMANDE DE BREVET EUROPEEN

(11) **EP 3 181 768 A1**
(43) Date de publication de la demande: **21.06.2017**
(21) Numéro de dépôt: 16204508.2
(22) Date de dépôt: 15.12.2016
(51) Int. Cl.: E04B 1/74, E04H 15/20

(54) **SYSTÈME POUR RÉDUIRE LES FRAIS DE CHAUFFAGE ET/OU DE REFROIDISSEMENT D'UN LOCAL**

(30) Priorité: 15.12.2015 FR 1562392
(71) Demandeur: Billecard, Daniel, 57560 Abreschviller (FR); Mauries, Thierry, 81270 Labastide-Rouairoux (FR)
(72) Inventeur: Billecard, Daniel, 57560 Abreschviller (FR); Mauries, Thierry, 81270 Labastide-Rouairoux (FR)
(74) Mandataire: Merckling, Norbert

(57) **Abrégé**

Système pour confiner une partie d'un volume d'un local (4) dont la température est contrôlée par un système de régulation thermique, comprenant une structure gonflable (1) réalisée avec un matériau souple et étanche et présentant des propriétés d'isolation thermique, ladite structure gonflable (1) étant disposée dans le local (4) et permettant, une fois gonflée et déployée, de s'étendre dans une position assurant l'accès à la partie du local (4) non occupée par ladite structure gonflable (1), et ledit système comprenant un dispositif de gonflage (2) relié à la structure gonflable (1) pour y injecter de l'air ambiant sous pression de manière à assurer le déploiement de ladite structure gonflable (1).

## Description

### Domaine technique

La présente invention se rapporte au domaine technique général du chauffage et/ou du refroidissement de locaux industriels ou publics. Cette invention trouve tout particulièrement son application dans des locaux de grandes dimensions qui sont souvent fermés ou inutilisés pendant une ou plusieurs périodes durant l'année.

Il peut s'agir par exemple de salles de musées, de gymnases, de piscines, de locaux industriels partiellement ou totalement inoccupés ou de toutes autres pièces inutilisées pendant un certain temps.

Ces locaux doivent en général, en particulier pendant la période hivernale, être chauffés, par exemple pour éviter la dégradation de marchandises ou de tous autres objets qui y sont entreposés.

Le maintien d'une température minimale pendant une telle période d'inoccupation permet en outre d'éviter des problèmes liés à l'humidité.

L'invention trouve également son application dans des chambres froides de grandes dimensions, lesquelles sont par exemple inoccupées ou lesquelles présentes des volumes importants temporairement ou durablement inutilisés.

Dans la suite le terme local sera utilisé pour désigner de façon générique une salle, une pièce, une chambre ou tout autre espace clos d'un édifice ou bâtiment. Le local considéré est par ailleurs associé à un dispositif de chauffage, de climatisation ou de réfrigération.

Le maintien d'une régulation thermique dans ces locaux, notamment durant les périodes d'inoccupation ou d'inutilisation génèrent souvent des frais importants. Il est recherché de façon constante dans tous les locaux professionnels, industriels ou à usage public de réduire les frais d'exploitation. Ceci s'avère souvent problématique dans la mesure ou la coupure des moyens de chauffage par exemple, génère souvent des problèmes connexes liés par exemple à l'humidité ou à la conservation des objets qui y sont entreposés.

Par ailleurs, l'exploitation ou l'utilisation partielle de ces locaux ne permet pas, dans bon nombre de cas, de couper les moyens de chauffage et/ou de réfrigération et par conséquent de réduire la consommation d'énergie.

### Divulgation de l'invention

L'objet de l'invention vise à fournir un nouveau système permettant d'optimiser l'utilisation des moyens de chauffage et/ou de réfrigération d'un local, en vue de réduire les frais d'exploitation.

Un autre objet de la présente invention vise à fournir un nouveau système d'optimisation du chauffage ou de la réfrigération permettant d'éviter de couper ledit chauffage et/ou ladite réfrigération tout en diminuant les frais de chauffage et/ou de réfrigération.

Les objets assignés à l'invention sont atteints à l'aide d'un système d'optimisation thermique pour confiner une partie d'un volume d'un local dont la température est contrôlée par un système de régulation thermique, comprenant :
- une structure gonflable disposée dans le local, laquelle permet une fois gonflée et déployée d'occuper un volume déterminé dans le local, ladite structure gonflable étant réalisée avec un matériau souple et étanche ou avec un assemblage de tels matériaux lesquels présentent des propriétés d'isolation thermique, ladite structure gonflable étant déployée pour s'étendre dans une position assurant l'accès à une partie du local non occupée par ladite structure gonflable, ladite structure gonflable comporte un tissu additionnel sous forme de doublure au tissu synthétique de manière à conférer à ladite structure gonflable un retard au feu, et
- un dispositif de gonflage relié à la structure gonflable pour y injecter de l'air ambiant sous pression de manière à assurer le déploiement de ladite structure gonflable.

Selon un exemple de réalisation du système conforme à l'invention, la structure gonflable est réalisée avec un tissu synthétique en nylon ou en polyester.

Selon un exemple de réalisation du système conforme à l'invention, la structure gonflable comporte des renforts localisés de manière à lui conférer une forme déterminée une fois gonflée et déployée.

Selon un exemple de réalisation du système conforme à l'invention, les renforts sont cousus et/ou collés sur la structure gonflable.

Selon un exemple de réalisation du système conforme à l'invention les renforts sont des pièces de tissus synthétiques ou des sangles.

Selon un exemple de réalisation du système conforme à l'invention, la structure gonflable une fois gonflée et déployée, repose sur un sol du local par l'intermédiaire de pieds solidaires de ladite structure gonflable, assurant ainsi une circulation d'air entre ladite structure gonflable et le sol.

Selon un exemple de réalisation du système conforme à l'invention, la structure gonflable comporte en partie supérieure des organes d'accrochage permettant de la suspendre à un plafond du local.

Selon un exemple de réalisation conforme à l'invention, le système comprend un logement pourvu d'une trappe d'accès et ménagé dans le sol, dans le plafond ou dans une paroi montante délimitant le local, la structure gonflable non déployée étant insérée dans ledit logement.

Selon un exemple de réalisation du système conforme à l'invention, le dispositif de gonflage comporte une unité de commande associée à au moins un capteur de pression pour détecter la pression régnant dans la structure gonflable déployée, ladite unité de commande activant le dispositif de gonflage dès que la pression détectée est inférieure à un niveau prédéterminé.

Des objets assignés à l'invention sont également atteints à l'aide d'un local dont le chauffage ou le refroidissement de son volume intérieur est assuré par des organes de chauffage ou de réfrigération lesquels sont associés à des moyens de régulation thermique, caractérisé en ce qu'il est équipé d'un système d'optimisation thermique tel que présenté ci-dessus.

Le système d'optimisation thermique conforme à l'invention est avantageusement déplaçable dans le local, amovible ou escamotable.

Le système conforme à l'invention présente l'avantage d'être très compacte lorsque la structure gonflable n'est pas déployée. Son rangement est donc facile. Le système conforme à l'invention est par ailleurs extrêmement facile à utiliser et à déployer. Aucune formation spécifique n'est nécessaire. Il peut en outre être déplacé et utilisé dans des locaux différents.

Avec le système conforme à l'invention, il est possible de réduire environ de moitié le volume d'un local à chauffer ou à refroidir. De façon générale, le volume de la structure gonflable correspond à la réduction du volume à chauffer ou à refroidir.

En outre, une doublure de la structure gonflable présente un retard au feu. Cette fonction de retard au feu est particulièrement avantageuse pour l'invention, pour des raisons de sécurité évidentes, notamment dans le cas où la structure gonflable doit être utilisée dans des lieux publics.

### Brève description des dessins

D'autres caractéristiques et avantages de la présente invention apparaitront plus clairement à la lecture de la description détaillée qui va suivre, faite en référence aux dessins annexés, donnés à titre d'exemples non limitatifs dans lesquels :
- la figure 1 est une représentation schématique d'un exemple de réalisation du système d'optimisation thermique conforme à l'invention ;
- la figure 2 est une illustration schématique selon une coupe verticale, de l'agencement dans un local d'une structure gonflable d'un système conforme à l'invention ;
- la figure 3 est une illustration schématique, en coupe horizontale, d'un autre exemple d'agencement dans un local d'une structure gonflable d'un système conforme à l'invention ;
- la figure 4 est une illustration schématique selon une coupe verticale et de profil, d'un autre exemple de réalisation du système conforme à l'invention agencé dans un local ;
- la figure 5 est une illustration schématique selon une vue en coupe verticale, d'une variante d'utilisation d'un système conforme à l'invention ; et
- la figure 6 est une autre représentation schématique selon une coupe verticale, de l'agencement dans un local d'une structure gonflable d'un système conforme à l'invention.

### Mode de réalisation de l'invention

Les éléments structurellement et fonctionnellement identiques et présents sur plusieurs figures distinctes sont affectés d'une même référence numérique ou alphanumérique.

Le système conforme à l'invention, de préférence escamotable ou amovible comporte avantageusement une structure gonflable 1 ainsi qu'un dispositif de gonflage 2. Ce dernier est relié à la structure gonflable 1 pour y injecter de l'air ambiant sous pression et ce de manière à assurer le déploiement de ladite structure gonflable 1. A l'inverse, le dispositif de gonflage 2 peut également aspirer l'air de la structure gonflable 1 afin de la dégonfler et de la rétracter dans un logement éventuel.

La structure gonflable 1 permet de confiner une partie d'un volume d'une pièce ou d'un local dont la température est contrôlée par un système de régulation thermique. La structure gonflable 1 est avantageusement réalisée avec un matériau étanche et souple et présentant des propriétés d'isolation thermique. La structure gonflable 1 peut également être constituée d'un assemblage de tels matériaux.

Une fois gonflée et entièrement déployée, la structure gonflable 1 s'étend par exemple dans une position sensiblement centrale en reposant sur un sol 3 ou plancher d'un local 4.

Avantageusement, l'accès à la partie du local 4 non occupé par la structure gonflable 1, est préservé. Il peut être utile par exemple de se déplacer dans le local 4 autour de la structure gonflable 1.

La structure gonflable 1 est par exemple réalisée avec une toile dont les propriétés physiques et thermiques sont identiques ou similaires à celles des toiles utilisées pour fabriquer des aérostats.

La structure gonflable 1 formant une enveloppe étanche, est par exemple réalisée avec un tissu synthétique en nylon (appelé RIPSTOP) ou en polyester. Le tissu synthétique est avantageusement enduit avec une matière du genre polyuréthane ou silicone conférant une protection UV. Un traitement biocide du tissu synthétique permet d'éviter l'apparition de moisissures sur le tissu et l'affaiblissement dudit tissu.

Le tissu synthétique présente avantageusement un poids compris entre 50 gr/m² et 70 gr/m².

Le tissu synthétique est avantageusement renforcé à l'aide d'un fil de plus gros diamètre inséré dans le tissu tous les 5 millimètres et réalisant ainsi un maillage de 5 millimètres. Ce fil est avantageusement réalisé en polyester ou en nylon. Ceci confère au tissu une excellente résistance.

Le tissu constitutif de la structure gonflable 1 est donc malléable, souple, léger et non extensible.

La structure gonflable 1 comporte avantageusement des renforts localisés de manière à lui conférer une forme déterminée une fois gonflée et déployée. La structure gonflable 1 peut ainsi s'adapter à des formes particulières d'un local 4 donné ou confiner des volumes de formes spécifiques dans le local 4. Les renforts sont avantageusement cousus et/ou collés sur la structure gonflable 1. A titre d'exemple, l'assemblage des pièces de tissus synthétiques formant la structure gonflable 1 est réalisé avec une double couture rabattue. Les renforts peuvent également être sous la forme de sangles, de préférence ultralégères, par exemple fabriquées en synthétiques.

Avantageusement, le matériau constitutif de la structure gonflable 1, comporte une doublure rapportée sur le tissu synthétique. Cette doublure, conforme à la certification M1, par exemple en « NOMEX » (nom déposé) de classe M1 avec un poids de 60 grammes au mètre carré, permet de conférer à la structure gonflable 1 un retard au feu.

Un exemple de déploiement d'une structure gonflable 1 conforme à l'invention est illustré par exemple à la figure 2.

Dans cet exemple de réalisation, la structure gonflable 1, une fois gonflée et déployée repose sur le sol 3 du local 4 par l'intermédiaire de pieds 5. Ces derniers sont avantageusement solidaires de ladite structure gonflable 1. Les dimensions et le nombre des pieds 5 permettent d'assurer et de ne pas rompre une circulation d'air chaud ou froid entre un fond 1a de ladite structure gonflable 1 et le sol 3. Les pieds 5 sont avantageusement des éléments rapportés sur la structure gonflable 1 à l'aide d'une double couture rabattue. Les pieds 5 font sont alors des parties intégrantes de ladite structure gonflable 1 et l'étanchéité de ladite structure gonflable 1 est alors assurée.

Selon un autre exemple de réalisation de la structure gonflable 1, les pieds 5 sont des éléments rapportés par exemple par collage sous le fond 1a.

Les dimensions de la structure gonflable 1, une fois gonflée et déployée sont de préférence choisies de manière à conserver dans le local 4 au moins un couloir de circulation 6.

Le volume d'un tel couloir de circulation 6, lequel peut s'étendre également au-dessus de la structure gonflable 1, est avantageusement chauffé, refroidi, tempéré ou climatisé par les moyens correspondants associés au local 4. Des objets disposés dans un tel couloir de circulation 6 peuvent ainsi être exposés à une température différente de celle régnant à l'intérieur de la structure gonflable 1.

Dans l'exemple de réalisation illustré à la figure 3, la structure gonflable 1 est conformée de telle manière à présenter un espace accessible 7, lequel est par exemple disposé en regard d'une porte 8 du local 4.

Pour des locaux de grandes dimensions, une fois gonflée, la structure gonflable 1 de l'invention peut préférentiellement présenter une forme cylindrique, triangulaire, adaptée aux structures existantes.

Une fois gonflée, la structure gonflable 1 de l'invention peut avantageusement servir de support publicitaire.

La figure 4 illustre un autre exemple de réalisation du système conforme à l'invention dans lequel le dispositif de gonflage 2 ainsi que la structure gonflable 1 repliée, peuvent être escamotés ou logés dans un compartiment 9 ménagé dans une paroi ou dans un mur du local 4. Ce compartiment 9 est avantageusement accessible par l'intermédiaire d'une trappe escamotable, non représentée.

Selon une variante de réalisation du système conforme à l'invention, le compartiment 9 peut également être aménagé dans un faux plafond ou dans le sol 3 ou dans un plancher.

Selon une autre variante de réalisation du système conforme à l'invention, le dispositif de gonflage 2 et la structure gonflable 1 repliée peuvent être escamotés ou logés dans une valise souple en toile, dans un emballage carton, dans un emballage en matière plastique ou dans tout contenant adapté à la taille de la structure gonflable 1.

Dans l'exemple de réalisation du système conforme à l'invention illustré à la figure 5, il est possible de disposer deux structures gonflables 1 à l'intérieur du local 4. Bien entendu un nombre plus important de structures gonflables 1 peut être envisagé si le volume du local 4 le permet.

Dans l'exemple de réalisation illustré à la figure 6, la structure gonflable 1 comporte avantageusement en partie supérieure des organes d'accrochage 10. Ces derniers permettent d'accrocher la structure gonflable 1 à un plafond 11 ou au toit du local 4. Une fois dégonflée et repliée sur elle-même, la structure gonflable 1 ainsi que les moyens d'accrochage 10 sont avantageusement insérés dans un logement ménagé dans le plafond 11. Un tel logement est alors avantageusement refermé par l'intermédiaire d'une trappe ou de tout autre moyen, comme par exemple un faux plafond.

Selon un exemple de réalisation du système conforme à l'invention, la structure gonflable 1 présente des organes de fixation 12, par exemple des sangles, anneaux ou systèmes adhésifs, collants ou non collants, pour y fixer ou accrocher divers accessoires du genre supports publicitaires ou autres.

Selon un exemple de réalisation du système conforme à l'invention, une ou plusieurs structures gonflables peuvent être disposées sous le toit d'un bâtiment présentant une hauteur sous toit importante. C'est par exemple le cas pour certains locaux industriels ou commerciaux. La présence d'une ou plusieurs structures gonflables 1, déployées et gonflées en permanence, évite alors la mise en place d'un faux plafond. Le système conforme à l'invention est dans ce cas bien plus économique.

Le dispositif de gonflage 2 peut être un compresseur, un souffleur, une pompe à air ou tout autre dispositif similaire. Il s'agit de préférence d'un dispositif électrique branché sur le secteur et/ou pouvant être alimenté par une batterie rechargeable.

Dans le cas où le système conforme à l'invention est prévu dans un bâtiment neuf, un dispositif de gonflage 2 peut être prévu dans un local technique ou sur le toit et être par exemple relié à la structure gonflable 1 d'un système conforme à l'invention par une tubulure centrale, par exemple en PVC. Des tubulures raccordées en communication fluidique avec la tubulure centrale peuvent être prévues dans les cloisons et équipées de prises d'arrivée d'air sous pression accessibles sur les murs. Grâce auxdites prises, ces tubulures peuvent être connectées à une structure gonflable 1 d'un système conforme à l'invention pour la gonfler. Ceci est particulièrement avantageux lorsque la structure gonflable 1 facilement transportable, et par exemple logée dans une valise souple. Il suffit alors d'apporter la structure gonflable 1 dans le local où l'on souhaite la déployer, de la sortir de son contenant de transport, puis de la raccorder sur une prise pour la gonfler après avoir actionné le dispositif de gonflage 2 au moyen d'un boîtier de commande accessible depuis ledit local ou à distance, par exemple par une application de téléphone mobile intelligent.

De manière générale, le système conforme à l'invention peut être actionné directement ou à distance, par exemple fin de déclencher le gonflage ou le dégonflage de la structure gonflable 1. Une telle unité de commande peut être associée à au moins un capteur de pression afin de détecter la pression régnant dans la structure gonflable déployée, ladite unité de commande activant le dispositif de gonflage dès que la pression détectée est inférieure à un niveau prédéterminé. Cette unité de commande peut également être associée à un capteur de température permettant de déclencher le gonflage de la structure gonflable 1 lorsque la température baisse en dessous d'un certain seuil. L'unité de commande peut également être contrôlée à distance, par exemple au moyen d'une application pour téléphone connecté, permettant par exemple de déclencher le déploiement de la structure gonflable 1, de la regonfler en cas de perte d'air ou d'afficher les valeurs de pression ou de température mesurées par les différents capteurs.

Un panneau solaire peut être prévu à l'extérieur afin d'alimenter le dispositif de gonflage 2 pour que le système conforme à l'invention soit autonome en énergie.

La structure gonflable 1 est prévue pour pouvoir être utilisée aussi bien par les particuliers, que par les collectivités locales, les industriels ou toute personne ou société souhaitant réduire sa facture d'énergie. En effet, le retour sur investissement du système conforme à l'invention est très avantageux car il permet notamment de réduire les consommations énergétiques de chauffage, mais également de réduire la dimension des installations de chauffage.

Elle peut être utilisée dans tout type de local, par exemple dans les résidences secondaires, les musées, les salles de spectacle, les salles des fêtes, les salles polyvalentes, les salles de sport, les gymnases, les piscines, les locaux industriels partiellement ou totalement inoccupés, les grandes surfaces commerciales ou tout autre local dont l'occupation n'est pas constante et/ou totale.

Il est évident que la présente description ne se limite pas aux exemples explicitement décrits mais comprend également d'autres modes de réalisation et/ou de mise en oeuvre. Ainsi, une caractéristique technique décrite peut être remplacée par une caractéristique technique équivalente sans sortir du cadre de la présente invention.

## Revendications

1. Système d'optimisation thermique pour confiner une partie d'un volume d'un local (4) dont la température est contrôlée par des moyens de régulation thermique, comprenant :
- une structure gonflable (1) disposée dans le local, laquelle permet une fois gonflée et déployée d'occuper un volume déterminé dans le local (4), ladite structure gonflable (1) étant réalisée avec un matériau souple et étanche ou avec un assemblage de tels matériaux lesquels présentent des propriétés d'isolation thermique, ladite structure gonflable (1) étant déployée pour s'étendre dans une position assurant l'accès à une partie du local (4) non occupée par ladite structure gonflable (1), ladite structure gonflable (1) comporte un tissu additionnel sous forme de doublure au tissu synthétique de manière à conférer à ladite structure gonflable (1) une isolation thermique totale, et
- un dispositif de gonflage (2) relié à la structure gonflable (1) pour y injecter de l'air ambiant sous pression de manière à assurer le déploiement de ladite structure gonflable (1).

2. Système selon la revendication 1, **caractérisé en ce que** la structure gonflable (1) formant une enveloppe étanche est réalisée avec un tissu synthétique en nylon ou en polyester.

3. Système selon la revendication 2, **caractérisé en ce que** la structure gonflable (1) comporte des renforts localisés de manière à lui conférer une forme déterminée une fois gonflée et déployée.

4. Système selon la revendication 3, **caractérisé en ce que** les renforts sont cousus et/ou collés sur la structure gonflable (1).

5. Système selon l'une quelconque des revendications 2 à 3, **caractérisé en ce que** les renforts sont des pièces de tissus synthétiques ou des sangles.

6. Système selon l'une quelconque des revendications précédentes, **caractérisé en ce que** la structure gonflable (1) une fois gonflée et déployée, repose sur un sol (3) du local (4) par l'intermédiaire de pieds (5) solidaires de la structure gonflable (1), assurant ainsi une circulation d'air entre ladite structure gonflable (1) et le sol (3).

7. Système selon l'une quelconque des revendications précédentes, **caractérisé en ce que** la structure gonflable (1) comporte en partie supérieure des organes d'accrochage (10) permettant de la suspendre à un plafond (11) du local (4).

8. Système selon l'une quelconque des revendications précédentes, **caractérisé en ce que** le dispositif de gonflage (2) comprend une unité de commande associée à au moins un capteur de pression pour détecter la pression régnant dans la structure gonflable (1) déployée, ladite unité de commande activant le dispositif de gonflage (2) dès que la pression détectée est inférieure à un niveau de pression prédéterminé.

9. Local (4) dont le chauffage ou le refroidissement de son volume intérieur est assuré par des organes de chauffage et/ou de réfrigération lesquels sont associés à des moyens de régulation thermique, **caractérisé en ce qu'**il est équipé d'un système d'optimisation thermique conforme à l'une quelconque des revendications 1 à 8.

10. Local (4) selon la revendication 9, **caractérisé en ce que** le système d'optimisation thermique comprend un logement (9) pourvu d'une trappe d'accès et ménagé dans un sol (3), dans le plafond (11) ou dans une paroi montante délimitant le local (4), la structure gonflable (1) non déployée étant insérée dans ledit logement (9).

11. Local (4) selon la revendication 9 ou 10, **caractérisé en ce que** le système d'optimisation thermique est escamotable et/ou amovible.
